# EUROPÄISCHE PATENTANMELDUNG

(11) **EP 4 660 391 A1**
(43) Veröffentlichungstag der Anmeldung: **10.12.2025**
(21) Anmeldenummer: 25180376.3
(22) Anmeldetag: 03.06.2025
(51) Int. Cl.: E04B 5/23, E04G 21/20

(54) **VERFAHREN ZUM HERSTELLEN EINER HOLZ-BETON-VERBUNDDECKE, VORRICHTUNG ZUM AUFTRAGEN VON KLEBEMÖRTEL, ANORDNUNG MIT EINER HOLZDECKE UND HOLZ-BETON-VERBUNDELEMENT**

(30) Priorität: 06.06.2024 DE 102024115792
(71) Anmelder: Adolf Würth GmbH & Co. KG, 74653 Künzelsau (DE)
(72) Erfinder: BREIDENBACH, Marie, 74257 Untereisesheim (DE)
(74) Vertreter: Patentanwälte Ruff, Wilhelm, Beier, Dauster & Partner mbB

(57) **Zusammenfassung**

Die Erfindung betrifft ein Verfahren zum Herstellen einer Holz-Beton-Verbunddecke, bei dem das Auftragen eines Klebemörtels auf eine Oberseite einer Holzdecke und dadurch das Herstellen einer stoffschlüssigen Verbindung zwischen der Oberseite der Holzdecke und dem Klebemörtel, das Strukturieren einer Oberfläche des Klebemörtels, die der Holzdecke abgewandt ist, insbesondere beim Auftragen des Klebemörtels, so dass die strukturierte Oberfläche Erhöhungen und/oder Vertiefungen aufweist, und das Aufbringen fließfähigen Betons zum Ausbilden einer Betonschicht auf der strukturierten Oberfläche des Klebemörtels vorgesehen ist, so dass nach dem Verfestigen des Betons ein Formschluss zwischen der strukturierten Oberfläche des Klebemörtels und der Betonschicht ausgebildet ist.

## Beschreibung

Die Erfindung betrifft ein Verfahren zum Herstellen einer Holz-Beton-Verbunddecke, eine Vorrichtung zum Auftragen von Klebemörtel auf eine Oberfläche einer Holzdecke, eine Anordnung mit einer Holzdecke und ein Holz-Beton-Verbundelement.

Die Holz-Beton-Verbundbauweise findet vorwiegend in Geschossdecken Verwendung. Dafür werden Holz und Beton schubfest miteinander verbunden, in der Praxis vorwiegend durch Kerven, mit anderen Worten also in das Holz gefräste Taschen, die mit dem Aufbeton ausgegossen werden, oder es werden Schrauben in die Holzdecke eingeschraubt, die nach dem Aufbringen der Betonschicht von Beton umhüllt sind.

Aus der europäischen Offenlegungsschrift EP 3 202 567 A1 ist eine Holz-Beton-Verbunddecke bekannt, die dadurch hergestellt wird, dass zunächst auf das Holz eine flächige Klebschicht aufgebracht wird und diese Klebschicht mit einem Granulat, beispielsweise Splitt, bestreut wird. Nach dem Aushärten des Klebstoffs ist das Granulat in den Klebstoff eingebettet und stoffschlüssig mit diesem verbunden. Andererseits ist der Klebstoff stoffschlüssig mit dem Holz verbunden. Anschließend erfolgt die Betonage auf die raue Granulatschicht. Der Verbund zwischen dem Beton und dem Granulat ist nach dem Abbinden des Betons wirksam. Nachteilig ist, dass eine Einrichtung zur regelmäßigen Streuung des Granulats erforderlich ist und dass loses Granulat vor der Betonage entfernt werden muss.

Aus der internationalen Offenlegungsschrift WO 2023/099306 A1 ist ein nass-in-nass geklebtes Holz-Beton-Verbundsystem bekannt. Dabei wird der Klebstoff flächig auf der Holzkomponente verteilt und anschließend der Beton vergossen, solange der Klebstoff noch nicht abgebunden ist, mit anderen Worten solange der Klebstoff noch flüssig ist. Klebstoff und Beton härten nahezu zeitgleich aus. Nach dem Aushärten ist der Verbund zwischen Beton und Klebstoff wirksam. Die Verklebung nass-in-nass ist stark witterungsabhängig und nicht für die Ausführung auf der Baustelle geeignet. Die Klebeschicht kann sich beim Aufprallen des Frischbetons verschieben, so dass es zu Fehlstellen in der Klebung kommen kann.

Aus der europäischen Offenlegungsschrift EP 2 787 140 A1 ist ein Verfahren zum Verkleben von Fertigteilen beschrieben, bei dem ein Betonfertigteil auf ein Holzbauteil gelegt wird, welches an der Oberseite mit Abstandshaltern versehen ist. Der entstehende Zwischenraum wird anschließend mit Klebstoff verfüllt. Dafür stehen Öffnungen zum Befüllen und Entlüften im Betonfertigteil bereit. Die Öffnungen müssen entweder durch spezielle Einbauteile bei der Betonage des Betonfertigteils oder durch Bohren erzeugt werden. Das Verkleben ist stark witterungsabhängig und daher nicht für eine Ausführung auf der Baustelle geeignet. Die Bauteile müssen ordentlich abgedichtet sein, damit der Klebstoff sich zuverlässig vollständig verteilt.

Aus der deutschen Offenlegungsschrift DE 198 08 208 A1 ist ein Verfahren zum Herstellen eines Holz-Beton-Verbundelements bekannt, bei welchem das Holz auf seiner Oberseite senkrecht zur Oberseite eingeschlitzt wird. In diesen Schlitz wird ein gestanztes und/oder gekantetes Blechteil eingeklebt. Die Betonage erfolgt nach dem Aushärten des Klebstoffs und der Verbund zwischen Holz und Beton erfolgt durch eine Verzahnung des Betons mit dem Blechteil. Nachteilig ist die erforderliche mechanische Bearbeitung des Holzes durch Fräsen oder Sägen des Schlitzes zum Einkleben des Blechteils.

Aus der europäischen Offenlegungsschrift EP 4 317 627 A1 ist ein Verfahren zum Verkleben eines Betonfertigteils mit einem Holzbauteil beschrieben, bei dem das Betonfertigteil auf seiner späteren Oberseite liegt und mit seiner Unterseite nach oben weist. Das Betonfertigteil besitzt an der Unterseite eine Ausnehmung, welche für die Verklebung mit Klebstoff gefüllt wird. Der Holzbalken ist an der dem Klebstoff zugewandten Seite mit Abstandshaltern versehen, deren Höhe geringfügig kleiner als die Dicke der Klebstoffschichtdicke ist. Die Abstandshalter werden in den Klebstoff gedrückt, bis sie auf dem Beton aufstehen und die Holzoberfläche mit dem Klebstoff Kontakt hat. Das Verfahren erfordert zweimaliges Wenden des Betonfertigteils und spezielle Schalteile zum Herstellen der Ausnehmung. Es können sich Lufteinschlüsse zwischen Klebstoff und Holz bilden.

Mit der Erfindung sollen ein Verfahren zum Herstellen einer Holz-Beton-Verbunddecke, eine Vorrichtung zum Auftragen von Klebemörtel, eine Anordnung mit einer Holzdecke und ein Holz-Beton-Verbundelement verbessert werden.

Erfindungsgemäß ist hierzu ein Verfahren mit den Merkmalen von Anspruch 1, eine Vorrichtung mit den Merkmalen von Anspruch 13, eine Anordnung mit den Merkmalen von Anspruch 18 bzw. ein Holz-Beton-Verbundelement mit den Merkmalen von Anspruch 19 vorgesehen. Vorteilhafte Weiterbildungen der Erfindung sind in den jeweiligen Unteransprüchen genannt.

Bei dem erfindungsgemäßen Verfahren zum Herstellen einer Holz-Beton-Verbunddecke ist das Auftragen eines Klebemörtels auf eine Oberseite einer Holzdecke und dadurch das Herstellen einer stoffschlüssigen Verbindung zwischen der Oberseite der Holzdecke und dem Klebemörtel vorgesehen. Weiter ist das Strukturieren einer Oberfläche des Klebemörtels, die der Holzdecke abgewandt ist, insbesondere beim Auftragen des Klebemörtels, vorgesehen, so dass die strukturierte Oberfläche Erhöhungen und/oder Vertiefungen aufweist. Weiter ist das Aufbringen fließfähigen Betons zum Ausbilden einer Betonschicht auf der strukturierten Oberfläche des Klebemörtels vorgesehen, so dass nach dem Verfestigen des Betons ein Formschluss zwischen der strukturierten Oberfläche des Klebemörtels und der Betonschicht ausgebildet ist.

Das Aufbringen der Betonschicht erfolgt zweckmäßigerweise nach dem wenigstens teilweisen Verfestigen des aufgetragenen Klebemörtels. Der Klebemörtel muss zumindest an seiner Oberfläche formstabil sein, bevor der fließfähige Beton aufgebracht wird, so dass der Beton in die Vertiefungen der strukturierten Oberfläche eindringen sowie die Erhöhungen der strukturierten Oberfläche umschließen kann und sich dadurch nach dem Verfestigen des Betons der Formschluss zwischen der Betonschicht und der Klebemörtelschicht ausbilden kann. Bei der erfindungsgemäßen Holz-Beton-Verbunddecke oder einem erfindungsgemäßen Holz-Beton-Verbundsystem erfolgt infolgedessen eine Kraftübertragung zwischen Beton und Klebemörtel durch einen Formschluss, indem die Betonschicht und der Klebemörtel im Bereich der strukturierten Oberfläche miteinander verzahnt sind. Eine Kraftübertragung vom Klebemörtel zum Holz und umgekehrt erfolgt hingegen stoffschlüssig. Der Klebemörtel wird dazu an seiner der Holzdecke abgewandten Oberseite mit einer Oberflächenstruktur, beispielsweise einer Rillenstruktur, versehen, insbesondere beim Auftragen mit einer Oberflächenstruktur versehen, und härtet anschließend aus. Nach dem Aushärten wird der Beton unmittelbar auf das mit der Klebemörtelschicht versehene Holz vergossen. Nach dem Aushärten ist das Verbundbauteil tragfähig. Der Klebemörtel besteht mindestens aus einem Klebstoff und mineralischen Füllstoffen. Die Klebstoffkomponente des Klebemörtels besteht beispielsweise aus einem Epoxidharz und einem Aminhärter. Es eignen sich übliche Epoxidharze, die bei Umgebungstemperatur flüssig sind. Bevorzugt sind Bisphenol-A-Diglycidylether oder Bisphenol-F-Diglycidylether. Der Aminhärter ist geeignet, das Epoxidharz auszuhärten. Geeignete Füllstoffe sind mineralische Sande oder Mehle, bevorzugt Calciumcarbonat oder Siliciumoxid oder Calcium-Magnesium-Carbonat (Dolomit), aber auch Flugaschen, Zemente, Gipse, Metallpulver, Glaskugeln oder Glashohlkugeln. Es können außerdem Fasern, beispielsweise Glasfasern, Basaltfasern, Polypropylenfasern, Polyethylenfasern oder Acrylfasern zugesetzt werden. Es können außerdem Thixotropiermittel, beispielsweise pyrogenes Silicumdioxid, zugesetzt werden. Es können außerdem Verdünner, wie Benzylalkohol, zugesetzt werden. Es können Pigmente zugesetzt werden. Es können Weichmacher zugesetzt werden. Es können Beschleuniger zugesetzt werden. Es können Nanofüllstoffe zugesetzt werden. Es können Stabilisatoren zugesetzt werden. Der Klebemörtel wird in zwei oder drei Komponenten bereitgestellt. Harz und Härter sind jeweils getrennt und werden im passenden stöchiometrischen Verhältnis bereitgestellt. Die Füllstoffe und Additive sind bevorzugt bereits mit dem Harz und/oder dem Härter vermengt, so dass zwei Komponenten bereitgestellt werden. Die Komponenten sind dynamisch oder statisch so lange zu mischen, bis eine makroskopisch homogene Masse entsteht. Der Klebemörtel ist bevorzugt bei Umgebungstemperatur zu verarbeiten, d. h. zwischen 10 °C und 35 °C. Die offene Zeit des Klebstoffs ist abhängig von der Umgebungstemperatur. Sie beträgt jedoch mindestens 20 Minuten. Der Klebemörtel besitzt innerhalb der Offenzeit bei Umgebungstemperatur eine zähflüssige, standfeste Konsistenz, so dass die aufgebrachte Struktur während des Aushärtens erhalten bleibt und nicht zerfließt. Die Schichtdicke des Auftrags des Klebemörtels liegt zwischen 0 mm und 10 mm. Zum Holz hin kann der Klebemörtel vollflächig oder teilflächig aufgetragen sein. Die durchgehende Schichtdicke beträgt zwischen 1 mm und 3 mm. Die Oberflächenstruktur ragt weitere 0 mm bis 7 mm daraus hervor. Alternativ liegt keine durchgehende Schicht vor, dann beträgt die Höhe der Rillen bzw. der Oberflächenstruktur zwischen 3 mm und 10 mm. Zwischen den Rillen ist in diesem Fall, wenn also keine durchgehende Schicht vorliegt, dann das Holz sichtbar.

In Weiterbildung der Erfindung ist das gleichzeitige Auftragen und Strukturieren des Klebemörtels vorgesehen.

Wie ausgeführt wurde, kann die Klebemörtelschicht vollflächig oder teilflächig auf die Holzdecke aufgetragen und gleichzeitig mit einer strukturierten Oberfläche versehen werden.

In Weiterbildung der Erfindung erfolgt das Auftragen und Strukturieren mittels eines Schlittens oder Wagens, der über die Oberfläche der Holzdecke bewegt wird, wobei mittels des Schlittens oder Wagens eine Klebemörtelschicht auf die Holzdecke aufgetragen und gleichzeitig die Klebemörtelschicht mit Nuten und/oder Vorsprüngen zum Herstellen der strukturierten Oberfläche versehen wird.

Beispielsweise wird der Klebemörtel mit einem Mörtelschlitten aufgetragen, der ein gezahntes Blech in Form eines Zahnspachtels hat, durch dessen Zahnzwischenräume der Klebemörtel fließt. Aus dem Vorratsbehälter des Mörtelschlittens fließt der Klebemörtel dadurch auf die Oberfläche der Holzdecke und wird beim Bewegen des Mörtelschlittens mittels des gezahnten Blechs zum einen auf der Holzdecke verteilt und zum anderen an seiner Oberseite strukturiert. Ein solcher Mörtelschlitten kann in der Breite verstellbar sein und auf einer Seite über einen seitlichen Anschlag verfügen, der als Führung neben dem Holzbalken dient. Der Schlitten ist in der Breite verstellbar, um auf die Breite von Holzbalken einstellbar zu sein. Der Anschlag kann zur Herstellung flächiger Klebmörtelschichten, beispielsweise auf Brettsperrholz, entfernt werden. Das gezahnte Blech kann in der Höhe so verstellt werden, dass die Zähne entweder auf der Holzoberfläche aufliegen oder bis zu 3 mm über dem Holz verlaufen. Das gezahnte Blech ist vorteilhafterweise austauschbar.

In Weiterbildung der Erfindung erfolgt das Auftragen und Strukturieren des Klebemörtels mittels Düsen, insbesondere mittels 3D-Druck.

Beispielsweise läuft ein vorbereitetes Teil einer Holzdecke durch eine Anlage, in der mittels Düsen der Klebemörtel an vordefinierten Stellen auf die Oberfläche der Holzdecke aufgetragen und dadurch gleichzeitig strukturiert wird. Alternativ kann ein 3D-Drucker vorgesehen sein, dessen Auftragsdüse über die Oberfläche der Holzdecke bewegt wird und dadurch den Klebemörtel an den vordefinierten Stellen auftragen kann.

In Weiterbildung der Erfindung ist das Einfräsen von Nuten in die Oberseite der Holzdecke vor dem Auftragen des Klebemörtels vorgesehen.

Auf diese Weise lässt sich neben dem Stoffschluss zwischen dem Klebemörtel und der Holzdecke ein zusätzlicher Formschluss zwischen Holzdecke und Klebemörtel erzielen.

In Weiterbildung der Erfindung ist das Anordnen von Schrauben in der Holzdecke vor dem Aufbringen der Betonschicht, insbesondere in Randbereichen der Holzdecke, vorgesehen.

Mittels Schrauben kann ein Formschluss zwischen der Holzdecke und der Betonschicht und/oder der Klebemörtelschicht verbessert werden, vor allem kann ein Formschluss senkrecht zur Holzdecke erzielt werden, so dass das Abheben der Betonschicht verhindert ist. Typischerweise werden Schrauben senkrecht oder schräg entgegen den hauptsächlich auftretenden Kräften oder schräg in unterschiedlichen Richtungen in die Holzdecke eingebracht. In Randbereichen, wo die Holz-Beton-Verbunddecke auf Auflagern aufliegt, werden solche Schrauben eingesetzt, um ein Lösen der Betonschicht von der Klebemörtelschicht bzw. Holzdecke zu vermeiden. Die Schrauben werden so angeordnet, dass sie nach dem Aufbringen der Betonschicht vollständig von der Betonschicht umschlossen sind, um dadurch eine möglichst gute Kraftübertragung zwischen den Schrauben und der Betonschicht zu erzielen.

In Weiterbildung der Erfindung ist das Strukturieren der Oberfläche des Klebemörtels mittels Einbringen von Nuten in eine der Oberseite der Holzdecke abgewandte Oberseite des Klebemörtels vorgesehen.

Beispielsweise können zum Strukturieren ein Zahnspachtel, ein bewegter Spachtel oder auch Strukturwalzen eingesetzt werden.

In Weiterbildung der Erfindung ist das Einbringen der Nuten mittels Bewegen eines Spachtels senkrecht zur Oberseite der Holzdecke und gleichzeitiges Bewegen des Spachtels parallel zur Oberseite der Holzdecke vorgesehen.

Auf diese Weise können Nuten quer zur Bewegungsrichtung des Spachtels eingebracht werden.

In Weiterbildung der Erfindung ist der Spachtel als Zahnspachtel ausgebildet und die Nuten werden mittels des Zahnspachtels eingebracht.

In Weiterbildung der Erfindung ist das Strukturieren der Oberfläche des Klebemörtels mittels Einbringen eines Sägezahnmusters in eine der Oberseite der Holzdecke abgewandte Oberseite des Klebemörtels vorgesehen.

Mittels eines Sägezahnmusters kann ein richtungsgebundener Formschluss erzielt werden. Schubkräfte werden beispielsweise nur an einer steilen Flanke der Sägezähne aufgenommen. Dies kann insbesondere dann vorteilhaft sein, wenn eine Richtung von Schubkräften zwischen der Betonschicht und dem Klebemörtel im Einbauzustand bekannt ist.

In Weiterbildung der Erfindung erfolgt das Einbringen des Sägezahnmusters mittels wenigstens einer Walze, deren Außenumfang eine Sägezahnstruktur aufweist, wobei der Außenumfang der Walze zum Einbringen des Sägezahnmusters auf der Oberseite der Klebemörtelschicht abrollt, mittels einer Walze, die während des Abrollens senkrecht zu einer Oberseite der Holzdecke bewegt wird oder mittels eines Zahnspachtels, der parallel und senkrecht zu einer Oberseite der Holzdecke bewegt wird.

Auf diese Weise kann ein Sägezahnmuster in sehr einfacher Weise eingebracht werden.

In Weiterbildung der Erfindung ist das Einbringen des Sägezahnmusters mit wechselnder Ausrichtung der Sägezähne entsprechend einer im verbauten Zustand der Holz-Beton-Verbunddecke zu erwartenden Richtung von parallel zur Oberseite der Holzdecke wirkenden Kräften an der Grenzschicht zwischen Klebemörtel und Betonschicht vorgesehen.

Beispielsweise ist bei einer Holz-Beton-Verbunddecke, die rechteckig oder quadratisch ist und an ihren Rändern aufliegt, bekannt, in welcher Richtung die Schubkräfte zwischen Holzdecke und Betonschicht im Belastungsfall verlaufen. Wird nun ein Sägezahnmuster mit wechselnder, auf die Hauptrichtung der zu erwartenden Schubkräfte abgestimmter Ausrichtung eingebracht, kann die Übertragung von Schubkräften innerhalb der Holz-Beton-Verbunddecke wesentlich verbessert werden bzw. können die Erhöhungen und/oder Vertiefungen der strukturierten Oberfläche des Klebemörtels kleiner gewählt werden als bei nicht wechselnder Ausrichtung der Sägezähne.

Eine erfindungsgemäße Vorrichtung zum Auftragen von Klebemörtel auf eine Oberfläche einer Holzdecke weist einen Schlitten oder Wagen auf, wobei der Schlitten oder Wagen einen Vorratsbehälter für den Klebemörtel und wenigstens eine Einrichtung zum Strukturieren des auf die Holzdecke aufgetragenen Klebemörtels aufweist.

Mittels eines Schlittens oder Wagens kann der Klebemörtel gleichzeitig auf die Holzdecke aufgetragen und strukturiert werden.

In Weiterbildung der Erfindung weist die Einrichtung zum Strukturieren wenigstens einen Zahnspachtel auf.

In Weiterbildung der Erfindung weist die Einrichtung zum Strukturieren eine Abziehklinge mit gerader oder gezahnter Abziehkante und einen Mechanismus zum Bewegen der Abziehklinge senkrecht zur Oberfläche der Holzdecke auf.

In Weiterbildung der Erfindung weist die Einrichtung zum Strukturieren Walzen mit strukturiertem Außenumfang auf.

In Weiterbildung der Erfindung weist der strukturierte Außenumfang der Walzen Zähne, Zacken, Sägezähne und/oder in Umfangsrichtung der Walzen umlaufende Vorsprünge auf.

Bei einer erfindungsgemäßen Anordnung mit einer Holzdecke ist eine Klebemörtelschicht auf einer Oberseite der Holzdecke und eine Betonschicht auf der Klebemörtelschicht vorgesehen, wobei die Klebemörtelschicht stoffschlüssig mit einer Oberseite der Holzdecke verbunden ist, wobei eine der Holzdecke abgewandte Oberseite der Klebemörtelschicht strukturiert ist und wobei eine Unterseite der Betonschicht formschlüssig in die Strukturierung der Oberseite der Klebemörtelschicht eingreift.

Die erfindungsgemäße Anordnung ist vergleichsweise einfach und schnell herzustellen und stellt eine zuverlässige Schubübertragung zwischen der Holzdecke und der Betonschicht sicher. Die erfindungsgemäße Anordnung kann beispielsweise auch bei der Sanierung von Altbauten eingesetzt werden und kann erforderlichenfalls aus Fertigelementen aufgebaut werden.

Ein erfindungsgemäßes Holz-Beton-Verbundelement weist eine Holzdecke auf, eine Klebemörtelschicht auf einer Oberseite der Holzdecke und eine Betonschicht auf der Klebemörtelschicht, wobei die Klebemörtelschicht stoffschlüssig mit einer Oberseite der Holzdecke verbunden ist, wobei eine der Holzdecke abgewandte Oberseite der Klebemörtelschicht strukturiert ist und wobei eine Unterseite der Betonschicht formschlüssig in die Strukturierung der Oberseite der Klebemörtelschicht eingreift.

Ein solches erfindungsgemäßes Holz-Beton-Verbundelement kann beispielsweise in einer Fabrik vorgefertigt und dann im fertigen Zustand auf die Baustelle transportiert und dort eingebaut werden. Alternativ kann die Holzdecke in einer Halle oder einer Fabrik so vorbereitet werden, dass die Klebemörtelschicht auf die Oberseite der Holzdecke aufgebracht und strukturieret wird. Die so vorbereitete Holzdecke kann dann vor Ort auf der Baustelle, gegebenenfalls bereits in der vorgesehenen Einbauposition im Bauwerk, mit der Betonschicht versehen werden.

Weitere Merkmale und Vorteile der Erfindung ergeben sich aus den Ansprüchen und der folgenden Beschreibung bevorzugter Ausführungsformen der Erfindung im Zusammenhang mit den Zeichnungen. Einzelmerkmale der verschiedenen, dargestellten und/oder beschriebenen Ausführungsformen lassen sich dabei in beliebiger Weise miteinander kombinieren, ohne den Rahmen der Erfindung zu überschreiten. Dies gilt auch für die Kombination von Einzelmerkmalen ohne weitere Einzelmerkmale, mit denen sie im Zusammenhang dargestellt und/oder beschrieben sind. In den Zeichnungen zeigen:
- Fig. 1: eine schematische, abschnittsweise Darstellung einer Holz-Beton-Verbunddecke gemäß einer ersten Ausführungsform,
- Fig. 2: die Holz-Beton-Verbunddecke der Fig. 1 aus einem anderen Blickwinkel,
- Fig. 3: eine abschnittsweise schematische Darstellung einer Holzdecke mit einer Klebemörtelschicht mit strukturierter Oberfläche gemäß einer zweiten Ausführungsform,
- Fig. 4: eine abschnittsweise schematische Darstellung der Holzdecke mit strukturierter Klebemörtelschicht der Fig. 1,
- Fig. 5: eine abschnittsweise schematische Darstellung einer Holzdecke mit einer Klebemörtelschicht mit strukturierter Oberfläche gemäß einer dritten Ausführungsform,
- Fig. 6: eine abschnittsweise schematische Darstellung einer Holzdecke mit einer Klebemörtelschicht mit strukturierter Oberfläche gemäß einer vierten Ausführungsform,
- Fig. 7: eine abschnittsweise schematische Darstellung einer Holzdecke mit einer Klebemörtelschicht mit strukturierter Oberfläche gemäß einer fünften Ausführungsform,
- Fig. 8: eine abschnittsweise schematische Darstellung einer Holzdecke mit einer Klebemörtelschicht mit strukturierter Oberfläche gemäß einer sechsten Ausführungsform,
- Fig. 9: eine abschnittsweise, schematische Schnittansicht einer Holz-Beton-Verbunddecke im Bereich eines seitlichen Auflagers,
- Fig. 10: eine abschnittsweise, schematische Schnittansicht einer erfindungsgemäßen Holz-Beton-Verbunddecke,
- Fig. 11: eine schematische Darstellung einer Vorrichtung zum Auftragen von Klebemörtel gemäß einer Ausführungsform der Erfindung und
- Fig. 12: eine schematische Darstellung einer Vorrichtung zum Auftragen von Klebemörtel gemäß einer weiteren Ausführungsform der Erfindung.

Fig. 1 zeigt abschnittsweise und in schematischer Darstellung eine Holz-Beton-Verbunddecke 10 gemäß einer ersten Ausführungsform der Erfindung, wobei eine Betonschicht 16 der Holz-Beton-Verbunddecke 10 durchsichtig dargestellt ist.

Die Holz-Beton-Verbunddecke 10 weist eine Holzdecke 12 auf, wobei in Fig. 1 lediglich ein einzelner Holzbalken zur Verdeutlichung der Holzdecke 12 dargestellt ist.

Auf eine Oberseite der Holzdecke 12, die in Fig. 1 oben liegt, ist eine Klebemörtelschicht 14 mit einer strukturierten Oberfläche aufgebracht worden. Die Klebemörtelschicht 14 ist vollflächig auf die Holzdecke 12 aufgetragen und weist in Längsrichtung der Holzdecke 12 bzw. des dargestellten Holzbalkens verlaufende parallel zueinander angeordnete Nuten und leistenförmige Vorsprünge auf. Im Bereich der Nuten beträgt die Schichtdicke der Klebemörtelschicht 14 erfindungsgemäß zwischen 1 mm und 3 mm. Im Bereich der leistenförmigen Vorsprünge liegt die Schichtdicke erfindungsgemäß zwischen 3 mm und 10 mm.

Auf die dadurch gebildete strukturierte Oberfläche der Klebemörtelschicht 14 ist die Betonschicht 16 aufgebracht, wobei die Betonschicht 16 dadurch aufgebracht wird, dass flüssiger Beton auf die Oberseite der Klebemörtelschicht 14 aufgebracht wird. Der flüssige bzw. fließfähige Beton dringt in die Nuten der strukturierten Oberfläche der Klebemörtelschicht 14 ein. Nach dem Aushärten des Betons existiert dadurch in den Richtungen des Doppelpfeils 18 ein Formschluss zwischen der Betonschicht 16 und der Klebemörtelschicht 14. Zwischen einer Unterseite der Klebemörtelschicht 14 und der Oberseite der Holzdecke 12 bzw. des dargestellten Holzbalkens liegt ein Stoffschluss vor. Schubkräfte in den Richtungen des Doppelpfeils 18 können dadurch zuverlässig von der Betonschicht 16 in die Holzdecke 12 und umgekehrt übertragen werden.

Auch in Richtungen parallel zu den Nuten der strukturierten Oberfläche ist eine Verbindung zwischen der strukturierten Oberfläche der Klebemörtelschicht 14 und der Betonschicht 16 fest, so dass Schubkräfte parallel zur Oberseite der Holzdecke 12 und parallel zu den Nuten übertragen werden können. Die Klebemörtelschicht ist rau und weist infolgedessen Erhebungen und Vertiefungen auf, beispielsweise durch Feststoffe, insbesondere kleine Steine, die in dem Klebemörtel enthalten sind oder durch bewusstes Strukturieren des Klebemörtels. Diese Erhebungen und Vertiefungen werden beim Aufbringen der Betonschicht von dem Beton umschlossen beziehungsweise ausgefüllt. Dadurch entsteht ein Reibschluss, gegebenfalls teilweise auch ein Formschluss zwischen der Oberseite der Klebemörtelschicht und der Unterseite der Betonschicht auf in Richtungen parallel zu den Nuten, so dass auch Schubkräfte parallel zu den Nuten übertragen werden können.

Die Klebemörtelschicht 14 wird dadurch auf die Oberseite der Holzdecke 12 aufgebracht, dass fließfähiger Klebemörtel aufgetragen und gleichzeitig strukturiert wird. Dies kann mit einem Mörtelschlitten oder Mörtelwagen erfolgen, wie er beispielsweise in Fig. 11 und Fig. 12 dargestellt ist und nachfolgend noch erläutert wird. Die Klebemörtelschicht 14 muss formstabil sein, bevor der flüssige bzw. fließfähige Beton auf die Oberseite der Klebemörtelschicht 14 aufgetragen wird. Nach dem Aushärten der Betonschicht 16 und dem Aushärten der Klebemörtelschicht 14 liegt dann der beschriebene Formschluss zwischen der Betonschicht 16 und der Klebemörtelschicht 14 und der Stoffschluss zwischen der Klebemörtelschicht 14 und der Oberseite der Holzdecke 12 vor.

Beim Herstellen der Holz-Beton-Verbunddecke 10 muss zunächst die Oberseite der Holzdecke 12 bzw. die Oberseite des Holzbalkens staub- und schmutzfrei sein. Die Bestandteile des Klebemörtels werden in einem Zwangsmischer zu einer makroskopisch homogenen Masse vermischt. Mit einer geeigneten Vorrichtung, beispielsweise den in Fig. 11 bzw. 12 dargestellten Vorrichtungen oder mittels 3D-Druck oder rein händisch, wird der Klebemörtel so aufgetragen, dass die in Fig. 1 dargestellte Klebemörtelschicht als flächige Schicht mit einer Rillenstruktur an ihrer Oberseite entsteht. Nachdem der Klebemörtel ausgehärtet ist, wird der Balken so in eine Schalung gelegt, siehe Fig. 2, dass lediglich die Klebemörtelschicht 14 in die Schalung hineinragt. Gegebenenfalls wird eine Bewehrungsmatte auf Abstandshaltern in die Schalung gelegt. Gegebenenfalls wird die Schalung vor oder nach Einbau des Balkens bzw. der Holzdecke 12 mit einem Trennmittel behandelt. Dabei ist unbedingt darauf zu achten, dass das Trennmittel nicht die Klebemörtelschicht 14 benetzt. Anschließend wird die Betonschicht 16 in Form fließfähigen Frischbetons in die Schalung und auf die strukturierte Klebemörtelschicht 14 vergossen. Nach dem Aushärten des Betons der Betonschicht 16 ist das Verbundbauteil, mit anderen Worten die Holz-Beton-Verbunddecke 10, fertiggestellt.

Fig. 2 zeigt eine weitere Ansicht der Holz-Beton-Verbunddecke der Fig. 1. Der Blick geht dabei in Längsrichtung des Holzbalkens der Holzdecke 12 und die Betonschicht 16 ist wieder durchscheinend dargestellt, so dass die Klebemörtelschicht 14 mit der Rillenstruktur an ihrer Oberseite gut zu erkennen ist. Die Darstellung der Fig. 2 ist als perspektivische Darstellung ausgeführt. In Fig. 2 ist schematisch noch eine Schalung 20 angedeutet, die, wie bereits beschrieben wurde, vor dem Aufbringen der Betonschicht 16 an dem Balken der Holzdecke 12 befestigt wird und in die dann fließfähiger Frischbeton zum Herstellen der Betonschicht 16 eingebracht wird.

Fig. 3 zeigt schematisch die Oberseite eines Holzbalkens einer Holzdecke 12, auf die eine Klebemörtelschicht 24 mit strukturierter Oberfläche aufgebracht wurde. Die Klebemörtelschicht 24 ist teilflächig auf die Oberseite der Holzdecke 12 aufgetragen. Zwischen den mehreren leistenartigen Vorsprüngen der Klebemörtelschicht 24 ist infolgedessen die Oberseite der Holzdecke 12 zu sehen. Die Klebemörtelschicht 24 in Fig. 3 weist im Bereich der leistenartigen Vorsprünge eine Schichtdicke zwischen 3 mm und 10 mm auf.

Fig. 4 zeigt den Holzbalken der Holzdecke 12 mit der Klebemörtelschicht 14, die bereits anhand der Fig. 1 und 2 erläutert wurde. Die Klebemörtelschicht 14 ist hierbei vollflächig auf die Oberseite der Holzdecke 12 aufgetragen worden. Im Bereich der Nuten liegt eine Schichtdicke der Klebemörtelschicht 14 zwischen 1 mm und 3 mm, im Bereich der leistenartigen Vorsprünge beispielsweise 10mm, insbesondere zwischen 3 mm und 10 mm.

Fig. 5 zeigt einen Holzbalken einer Holzdecke 12, auf dessen Oberseite eine Klebemörtelschicht 34 aufgetragen wurde. Die Klebemörtelschicht 34 ist teilflächig aufgetragen und bildet somit keine durchgehende Schicht, sondern lediglich mehrere parallel zueinander angeordnete leistenartige Vorsprünge. Im Unterschied zur Klebemörtelschicht 24 der Fig. 3 verlaufen die leistenartigen Vorsprünge der Klebemörtelschicht 34 quer zur Längsrichtung des Holzbalkens der Holzdecke 12. Eine Ausrichtung der leistenartigen Vorsprünge der Klebemörtelschichten 24, 34 kann entsprechend der Richtung der im Einbauzustand des erfindungsgemäßen Holz-Beton-Verbundelements zu erwartenden Richtungen der Schubkräfte zwischen Betonschicht und Holzdecke gewählt werden, kann aber beispielsweise auch aufgrund der räumlichen Gegebenheiten gewählt werden. Wie bereits ausgeführt wurde, ist auch eine Übertragung von Kräften, die parallel zur Oberseite der Holzdecke und parallel zu den Nuten der leistenartigen Vorsprünge verlaufen, zwischen der Oberseite der Klebemörtelschicht und einer Unterseite einer Betonschicht, die auf der Klebemörtelschicht aufliegt, möglich. Bei der Klebemörtelschicht 34 der Fig. 5 ist zwischen den leistenartigen Vorsprüngen die Oberseite der Holzdecke 12 zu erkennen.

Fig. 6 zeigt einen Holzbalken einer Holzdecke 12, auf die eine Klebemörtelschicht 44 mit strukturierter Oberfläche aufgetragen wurde. Die Klebemörtelschicht 44 weist wie die Klebemörtelschicht 34 der Fig. 5 quer zur Längsrichtung des Holzbalkens der Holzdecke 12 verlaufende leistenartige Vorsprünge auf. Die Klebemörtelschicht 44 wurde aber vollflächig aufgetragen. Eine Schichtdicke der Klebemörtelschicht 44 beträgt in den Nuten zwischen den leistenartigen Vorsprüngen zwischen 1 mm und 3 mm und im Bereich der leistenartigen Vorsprünge zwischen 3 mm und 10 mm.

Fig. 7 zeigt einen Holzbalken einer Holzdecke 12, der an seiner Oberseite mit einer Klebemörtelschicht 54 mit strukturierter Oberfläche versehen ist.

Die Klebemörtelschicht 54 weist mehrere, parallel zueinander angeordnete leistenartige Vorsprünge 56 auf, die parallel zur Längsrichtung des Holzbalkens der Holzdecke 12 verlaufen. Eine Oberseite dieser leistenartigen Vorsprünge ist darüber hinaus mit im Abstand voneinander angeordneten Zähnen 58 versehen.

Zwischen den leistenartigen Vorsprüngen 56 sind Nuten 60 angeordnet. Der Nutgrund der Nuten 60 ist mit voneinander beabstandeten Zähnen 62 versehen.

Nach dem Aufgießen einer Betonschicht auf die Oberseite der Klebemörtelschicht 54 bildet sich dadurch nach dem Aushärten der Betonschicht 16 ein Formschluss sowohl parallel zur Längsrichtung des Holzbalkens der Holzdecke 12 als auch quer zur Längsrichtung des Holzbalkens der Holzdecke 12 aus.

Fig. 8 zeigt einen Holzbalken einer Holzdecke 12, der auf seiner Oberseite mit einer Klebemörtelschicht 64 mit strukturierter Oberfläche versehen ist. Die Klebemörtelschicht 64 weist mehrere parallel zur Längsrichtung des Holzbalkens der Holzdecke 12 verlaufende leistenartige Vorsprünge 66 auf. Eine Oberseite der leistenartigen Vorsprünge ist mit einer Sägezahnstruktur 68 versehen.

Zwischen den leistenartigen Vorsprüngen 66 sind Nuten 70 angeordnet. Ein Nutgrund der Nuten 70 ist mit einer Sägezahnstruktur 72 versehen.

Nach dem Aufbringen der Betonschicht 16 auf die Klebemörtelschicht 64 können in einer Längsrichtung des Holzbalkens der Holzdecke 12 verlaufende Kräfte, in Fig. 8 von links unten nach rechts oben, übertragen werden. Ein Formschluss kann sich in Richtungen quer zum Holzbalken der Holzdecke 12 ausbilden, in Fig. 8 also von rechts nach links bzw. von links nach rechts.

Die Klebemörtelschicht 64 wird vorzugsweise dann eingesetzt, wenn eine Richtung der zu erwartenden Schubkräfte zwischen der Holzdecke 12 und der Betonschicht 16 bekannt ist. Eine Ausrichtung der Sägezahnstruktur kann zwischen unterschiedlichen Abschnitten der Klebemörtelschicht 64 geändert werden, um der Richtung der zu erwartenden Schubkräfte Rechnung zu tragen.

Die Klebemörtelschichten 65, 64 der Fig. 7 und 8 sind jeweils vollflächig aufgetragen und weisen im Bereich der Nuten eine Schichtdicke von 1 mm bis 3 mm und im Bereich der leistenartigen Vorsprünge eine Schichtdicke zwischen 3 mm und 10 mm auf.

Fig. 9 zeigt eine abschnittsweise Schnittansicht einer Anordnung 80 mit einer Holz-Beton-Verbunddecke 90 und einem seitlichen Auflager 82. Es ist zu erkennen, dass die Holzdecke 12 nicht auf dem Auflager 82 aufliegt, lediglich die Betonschicht 16 der Holz-Beton-Verbunddecke. Die Klebemörtelschicht 64 ist an ihrer Oberseite mit einer Sägezahnstruktur versehen. Ausgehend von dem seitlichen Auflager 82 sind in der Betonschicht 16 Hauptschubkräfte zu erwarten, die gegen die Sägezähne der Oberseite der Klebemörtelschicht 64 gerichtet sind, in Fig. 9 also von rechts nach links.

Um in dem dargestellten Randbereich der Holz-Beton-Verbunddecke 90 das Abheben der Betonschicht 16 von der Holzdecke 12 zu verhindern, ist vor dem Aufbringen der Betonschicht 16 wenigstens eine Schraube 92 durch die Klebemörtelschicht 64 in die Holzdecke 12 eingeschraubt worden. Mittels der Schraube 92, die im Bereich ihres Schraubenkopfs vollständig von der Betonschicht 16 umschlossen ist, können Kräfte, die die Betonschicht 16 und die Holzdecke 12 voneinander trennen würden und die infolgedessen in Fig. 9 von unten nach oben bzw. von oben nach unten wirken würden, aufgenommen und in die Holzdecke 12 bzw. in die Betonschicht 16 eingeleitet werden. Alternativ könnte die Schraube 92, oder eine weitere Schraube, auch schräg in die Holzdecke 12 eingeschraubt werden, so dass der Schraubenkopf der Schraube 92 oberhalb des Auflagers 82 in der Betonschicht 16 angeordnet ist.

Fig. 10 zeigt eine abschnittsweise schematische Schnittansicht der Holz-Beton-Verbunddecke 90 der Fig. 9, wobei ein erster Abschnitt 94 und ein zweiter Abschnitt 96 der Holz-Beton-Verbunddecke 90 dargestellt sind.

Der in Fig. 10 linke Abschnitt 94 ist im Bereich eines linken Auflagers 82 angeordnet. Der in Fig. 10 rechte Abschnitt ist im Bereich oder angrenzend an ein nicht dargestelltes rechtes Auflager dargestellt. Im Einbauzustand der Holz-Beton-Verbunddecke 90 wirken infolgedessen zwischen der Holzdecke 12 und der Betonschicht 16 im linken Abschnitt Schubkräfte, die in Fig. 10 von rechts nach links gerichtet sind, wie in dem in Fig. 9 dargestellten Abschnitt der Holz-Beton-Verbunddecke 90. Diese in Fig. 10 nach links gerichteten Schubkräfte können durch die mit einer Sägezahnstruktur versehene Oberfläche der Klebemörtelschicht 64 aufgenommen und über den Stoffschluss zwischen der Klebemörtelschicht 64 und der Oberseite der Holzdecke 12 in die Holzdecke 12 eingeleitet werden.

Im Bereich des in Fig. 10 rechts dargestellten Abschnitts 96 wirken indessen in der Betonschicht 16 Schubkräfte, die von links nach rechts gerichtet sind. Diese Schubkräfte können durch die Sägezahnstruktur der Oberfläche der Klebemörtelschicht 64, deren senkrechte Flanken der Sägezähne nach links ausgerichtet sind, von der Klebemörtelschicht 64 aufgenommen und über den Stoffschluss zwischen der Klebemörtelschicht 64 und der Oberseite der Holzdecke 12 in die Holzdecke 12 eingeleitet werden.

Gemäß der Erfindung kann also eine Ausrichtung einer Sägezahnstruktur oder allgemein einer strukturierten Oberfläche an den im Einbauzustand der Holz-Verbund-Decke 90 zu erwartenden Lastfall angepasst werden.

Fig. 11 zeigt eine Vorrichtung zum Auftragen von Klebemörtel auf eine Oberfläche einer Holzdecke in Form eines Mörtelschlittens 100 oder Mörtelwagens in schematischer Darstellung. Der Mörtelwagen 100 weist einen unten zumindest abschnittsweise offenen Vorratsbehälter 102 für fließfähigen Klebemörtel auf. An den Seitenwänden des Vorratsbehälters 102 sind Anschläge 104 angeordnet, die an einer Seitenwand eines Holzbalkens einer Holzdecke 12 anschlagen und dadurch verhindern, dass der Klebemörtel seitlich über den Rand der Oberfläche des Holzbalkens hinunterläuft. An der in Fig. 11 rechts angeordneten Rückseite des Vorratsbehälters 102 ist ein Zahnspachtel bzw. ein an seiner Unterseite gezahntes Blech 104 angeordnet. In dem Vorratsbehälter 102 angeordneter Klebemörtel wird beim Bewegen des Mörtelschlittens 100 entlang der Oberfläche eines Holzbalkens auf die Oberseite des Holzbalkens der Holzdecke aufgebracht und dann, wenn die gezahnte Unterseite des gezahnten Blechs 104 über diese Klebemörtelschicht gezogen wird, strukturiert. Die Strukturierung erfolgt dann in der Weise, dass, wie in den Fig. 1 bis 4 gezeigt ist, in Längsrichtung des Holzbalkens verlaufende leistenartige Vorsprünge mit dazwischenliegenden Nuten erzeugt werden. Die Konsistenz des Klebemörtels ist so gewählt, dass die erzeugte Strukturierung standfest ist und nicht zerfließt. Das gezahnte Blech 104 ist an der Rückwand des Vorratsbehälters 102 höhenverstellbar angeordnet, so dass wahlweise die in Fig. 3 dargestellte Klebemörtelschicht 24 erzeugt werden kann, bei der zwischen den leistenartigen Vorsprüngen die Oberseite des Holzbalkens sichtbar ist, oder dass die in Fig. 4 dargestellte Klebemörtelschicht 14, die vollflächig aufgetragen ist, erzeugt werden kann.

Fig. 12 zeigt eine weitere erfindungsgemäße Vorrichtung zum Auftragen von Klebemörtel auf eine Oberfläche einer Holzdecke in Form eines weiteren Mörtelschlittens 110. Der Mörtelschlitten 110 weist den Vorratsbehälter für Klebemörtel 102 und die Anschläge 104 auf. An der Rückseite des Vorratsbehälters 102 ist ein Abziehblech 114 mit gerader Unterseite angeordnet. Beim Bewegen des Mörtelschlittens 110 in Längsrichtung eines Holzbalkens einer Holzdecke wird somit mittels der Unterkante des Abziehblechs 114 eine an ihrer Oberseite ebene Klebstoffmörtelschicht erzeugt. Um diese stromabwärts des Abziehblechs 114 ebene Oberseite der Klebstoffmörtelschicht zu strukturieren, ist eine Walze 120 mit strukturiertem Außenumfang vorgesehen. Der Außenumfang der Walze 120 weist mehrere nebeneinander angeordnete Ringe mit einander abwechselnden Zähnen und Vertiefungen auf. Der Außenumfang ist in insgesamt zehn Abschnitte unterteilt. Zwischen jedem Abschnitt wechselt eine Winkelanordnung der Zähne dergestalt, dass ein Zahn eines ersten Abschnitts neben einer Vertiefung zwischen zwei Zähnen des benachbarten zweiten Abschnitts angeordnet ist.

Der Außenumfang der Walze 120 rollt auf der ebenen Oberfläche der Klebemörtelschicht ab und erzeugt dann ein der strukturierten Oberfläche der Klebemörtelschicht 54 der Fig. 7 ähnliches Zahnmuster. Die Walze 120 wird mittels eines Antriebsrads 122 angetrieben, die stromaufwärts des Vorratsbehälters 102 auf der Oberseite der Holzdecke abrollt. Eine Drehbewegung des Antriebsrads 122 wird über einen Riemen 124 auf die Walze 120 übertragen. Wie ausgeführt wurde, ist die Darstellung der Fig. 12 schematisch und es soll lediglich eine Möglichkeit zum Erzielen einer Drehbewegung der Walze 120 dargestellt werden. Selbstverständlich kann die Walze 120 im Rahmen der Erfindung auch mittels eines Elektromotors oder mittels geeigneter anderer rein mechanischer Vorrichtungen angetrieben werden.

## Patentansprüche

1. Verfahren zum Herstellen eine Holz-Beton-Verbunddecke, **gekennzeichnet durch** Auftragen eines Klebemörtels auf eine Oberseite einer Holzdecke und dadurch Herstellen einer stoffschlüssigen Verbindung zwischen der Oberseite der Holzdecke und dem Klebemörtel, Strukturieren einer Oberfläche des Klebemörtels, die der Holzdecke abgewandt ist, insbesondere beim Auftragen des Klebemörtels, so dass die strukturierte Oberfläche Erhöhungen und/oder Vertiefungen aufweist, und Aufbringen fließfähigen Betons zum Ausbilden einer Betonschicht auf der strukturierten Oberfläche des Klebemörtels, wobei der Klebemörtel zumindest an seiner strukturierten Oberfläche formstabil ist, bevor der fließförmige Beton aufgebracht wird, so dass nach dem Verfestigen der Betons ein Formschluss zwischen der strukturierten Oberfläche des Klebemörtels und der Betonschicht ausgebildet ist.

2. Verfahren nach Anspruch 1, **gekennzeichnet durch** gleichzeitiges Auftragen und Strukturieren des Klebemörtels.

3. Verfahren nach Anspruch 1 oder 2, **gekennzeichnet durch** Auftragen und Strukturieren mittels eines Schlittens oder Wagens, der über die Oberfläche der Holzdecke bewegt wird, wobei mittels des Schlittens oder Wagens eine Klebemörtelschicht auf die Holzdecke aufgetragen und gleichzeitig die Klebemörtelschicht mit Nuten und/oder Vorsprüngen zum Herstellen der strukturierten Oberfläche versehen wird.

4. Verfahren nach Anspruch 1 oder 2, **gekennzeichnet durch** Auftragen und Strukturieren des Klebemörtels mittels Düsen, insbesondere mittels 3D-Druck.

5. Verfahren nach einem der vorstehenden Ansprüche, **gekennzeichnet durch** Einfräsen von Nuten in die Oberseite der Holzdecke vor dem Auftragen des Klebemörtels, und/oder **gekennzeichnet durch** Anordnen von Schrauben in der Holzdecke vor dem Aufbringen der Betonschicht, insbesondere in Randbereichen der Holzdecke.

6. Verfahren nach wenigstens einem der vorstehenden Ansprüche, **gekennzeichnet durch** Strukturieren der Oberfläche des Klebemörtels mittels Einbringen von Nuten in eine der Oberseite der Holzdecke abgewandten Oberseite des Klebemörtels, insbesondere **gekennzeichnet durch** Einbringen der Nuten mittels Bewegen eines Spachtels senkrecht zur Oberseite der Holzdecke und gleichzeitiges Bewegen des Spachtels parallel zur Oberseite der Holzdecke.

7. Verfahren nach Anspruch 6, **dadurch gekennzeichnet, dass** der Spachtel als Zahnspachtel ausgebildet ist und dass die Nuten mittels des Zahnspachtels eingebracht werden.

8. Verfahren nach wenigstens einem der vorstehenden Ansprüche, **gekennzeichnet durch** Strukturieren der Oberfläche des Klebemörtels mittels Einbringen eines Sägezahnmusters in eine der Oberseite der Holzdecke abgewandte Oberseite des Klebemörtels, insbesondere **gekennzeichnet durch** Einbringen des Sägezahnmusters mittels wenigstens einer Walze, deren Außenumfang eine Sägezahnstruktur aufweist, wobei der Außenumfang der Walze zum Einbringen des Sägezahnmusters auf der Oberseite der Klebemörtelschicht abrollt, mittels einer Walze, die während des Abrollens senkrecht zu einer Oberseite der Holzdecke bewegt wird oder mittels eines Zahnspachtels, der parallel und senkrecht zu einer Oberseite der Holzdecke bewegt wird.

9. Verfahren nach Anspruch 8, **gekennzeichnet durch** Einbringen des Sägezahnmusters mit wechselnder Ausrichtung der Sägezähne entsprechend einer im verbauten Zustand der Holz-Beton-Verbunddecke zu erwartenden Richtung von parallel zur Oberseite der Holzdecke wirkenden Kräften an der Grenzschicht zwischen Klebemörtel und Betonschicht.

10. Vorrichtung zum Auftragen von Klebemörtel auf eine Oberfläche einer Holzdecke, **gekennzeichnet durch** einen Schlitten oder Wagen, wobei der Schlitten oder Wagen einen Vorratsbehälter für den Klebemörtel und wenigstens eine Einrichtung zum Strukturieren des auf die Holzdecke aufgetragenen Klebemörtels aufweist.

11. Vorrichtung nach Anspruch 10, **dadurch gekennzeichnet, dass** die Einrichtung zum Strukturieren wenigstens einen Zahnspachtel aufweist.

12. Vorrichtung nach Anspruch 10 oder 11, **dadurch gekennzeichnet, dass** die Einrichtung zum Strukturieren wenigstens eine Abziehklinge mit gerader oder gezahnter Abziehkante und einen Mechanismus zum Bewegen der Abziehklinge senkrecht zur Oberfläche der Holzdecke aufweist.

13. Vorrichtung nach Anspruch 10, 11 oder 12, **dadurch gekennzeichnet, dass** die Einrichtung zum Strukturieren wenigstens eine Walze mit strukturiertem Außenumfang aufweist, insbesondere **dadurch gekennzeichnet, dass** der strukturierte Außenumfang der Walze Zähne, Zacken, Sägezähne und/oder in Umfangsrichtung der Walzen umlaufende Vorsprünge aufweist.

14. Anordnung mit einer Holzdecke, **gekennzeichnet durch** eine Klebemörtelschicht auf einer Oberseite der Holzdecke und eine Betonschicht auf der Klebemörtelschicht, wobei die Klebemörtelschicht stoffschlüssig mit einer Oberseite der Holzdecke verbunden ist, wobei eine der Holzdecke abgewandte Oberseite der Klebemörtelschicht strukturiert ist und wobei eine Unterseite der Betonschicht formschlüssig in die Strukturierung der Oberseite der Klebemörtelschicht eingreift.

15. Holz-Beton-Verbundelement mit einer Holzdecke, **gekennzeichnet durch** eine Klebemörtelschicht auf einer Oberseite der Holzdecke und einer Betonschicht auf der Klebemörtelschicht, wobei die Klebemörtelschicht stoffschlüssig mit einer Oberseite der Holzdecke verbunden ist, wobei eine der Holzdecke abgewandte Oberseite der Klebemörtelschicht strukturiert ist und wobei eine Unterseite der Betonschicht formschlüssig in die Strukturierung der Oberseite der Klebemörtelschicht eingreift.
